# EUROPÄISCHE PATENTSCHRIFT

(11) **EP 2 179 182 B1**
(45) Veröffentlichungstag und Bekanntmachung des Hinweises auf die Patenterteilung: **27.02.2013**
(21) Anmeldenummer: 08773885.2
(22) Anmeldetag: 05.07.2008
(51) Int. Cl.: F04C 2/332, F01C 21/08, F01C 21/10, F04C 15/00

(54) **DREHZYLINDERDREHSCHIEBERVERDRÄNGERPUMPE**
ROTARY CYLINDER ROTARY SLIDE POSITIVE-DISPLACEMENT PUMP
POMPE VOLUMÉTRIQUE À TIROIR ROTATIF ET CYLINDRE ROTATIF

(30) Priorität: 20.07.2007 DE 102007034051
(43) Veröffentlichungstag der Anmeldung: 28.04.2010
(73) Patentinhaber: Friedrich, Werner E., 67141 Neuhofen/Rheinland-Pfalz (DE)
(72) Erfinder: Friedrich, Werner E., 67141 Neuhofen/Rheinland-Pfalz (DE)
(86) Internationale Anmeldenummer: PCT/EP2008/005512
(87) Internationale Veröffentlichungsnummer: WO 2009/012877

(56) Entgegenhaltungen:
- DE-A1- 3 605 922
- DE-A1- 10 103 580
- DE-C- 172 603
- GB-A- 215 282
- JP-A- 57 186 086
- US-A- 1 712 936
- US-A- 3 226 014

## Beschreibung

### Stand der Technik

Seit der beginnenden Industrialisierung werden für die unterschiedlichsten Anwendungen Flügelzellen- und Drehflügelpumpen erfolgreich und zur Zufriedenheit von Anwendem und Herstellern eingesetzt. Die zunehmende Energieverknappung und damit verbunden die ständig steigenden Energiepreise zwingen die Industrie heute zu immer strengeren Überprüfungen der Energiebilanz aller Bereiche ihres Unternehmens. Dazu zählt auch die Pumpentechnik und die dort eingesetzten Pumpenaggregate, die bei vielen Unternehmen einen erheblichen Anteil am Emergieverbrauch und an den damit einhergehenden Kosten repräsentieren.

Technische Verbesserungsvorschläge bei rotierenden Systemen sind weltweit über lange Jahre zurückverfolgbar. Als Beispiele dafür können genannt werden u.a. DE 172.803 (1904/08), GB 215282A (1924), US 1,712,938 (1927/29), US 3,226,014A (1965). JP 57186086A (1982), DE 3605922 (1986), DE 10103580 (2002) neben US 1,712,935 (1926), US 4,553,916 (1985), DE 3738484 C2 (1987/90). Teilevielfalt und technisch kaum umsetzbare Lösungsansätze haben jedoch vielen solcher Techniken schließlich keinen Erfolg bescheren können. Von den obigen Anmeldungen und Patentschriften kommen die technischen Merkmale von DE 172603, US 4,553,916, US 1,712,935/6 sowie DE10103580 und die DE10102852 dem hier angemeldeten Gegenstand bisher am nächsten.

### Ziel und Beschreibung der Erfindung

Ziel der Neuentwicklung war in erster Linie die weitere Verbesserung von energetischem und volumetrischem Wirkungsgrad jener rotierenden Pumpensysteme, wie sie in den deutschen Patentschriften DE 101 03 580 B4 und DE 101 02 852 C2 beschrieben wurden.

Vorgeschlagen wird, neben den zwei Drehzylindern (= zwei Pumpenkammerwände) eine dritte Pumpenkammerwand ebenfalls funktionsgerecht rotieren zu lassen, um eine weitere Reduzierung der Reibarbeit und auch eine schonendere Förderung zu ermöglichen.

Wird darüber hinaus die Pumpe über den äußeren Drehzylinder angetrieben, dann müssen die so erzielten günstigeren Übersetzungen weitere Vorteile bringen neben dem baulichen Vorteil, dass z. B. eine Durchführung der Antriebswelle durch die Pumpenkammer vermieden werden kann.

Die Bauart einer verbesserten Pumpentechnik sollte darüber hinaus auch für den industriellen Einsatz als Prozesspumpe geeignet sein.

Die technische Lösung des neuen Erfindungszieles wird durch die in den Patentansprüchen formulierten Merkmale erreicht

Ein Bauartbeispiel der erfindungsgemäßen Drehzylinderverdrängerpumpe Im einem Pumpengehäuse (03) sind zwei rotierende Zylinder (01+02) gelagerte Der hohle äußere Drehzylinder (01) mit geringfügig kleinerem Durchmesser als das zylindrische Pumpengehäuse (03) findet sein Lager auf einer ersten Ebene in der innerseitigen Rundung (04) dieses Pumpengehäuses (03). Der innere Drehzylinder (02a+b) ist mit seinem Rundflansch (05) auf einer zweiten Ebene in einem in der Rückwand (06) des Pumpengehäuses (03) angelegten Zylindertopf (07) so gelagert, dass dieser zweite innere Drehzylinder (02a+b) in jeder Drehposition eine Dichtlinie (08) mit der inneren Mantelfläche (15) des äußeren Drehzylinders (01) bildet Ein Drehschieber (09a+b) ist an einem Drehgelenk (10) fest aber beweglich an der Innenseite (15) des äußeren Drehzylinders (01) angelenkt und ist gleichzeitig in dem inneren Drehzylinder (02a+b), diesen dabei mittig durchgreifend, verschieblich gelagert. Dieses Lager (11) mittig durch den inneren Drehzylinder (02a+b) teilt diesen Drehzylinder (02a+b) in zwei symmetrische Teile (02a+02b), mit einer Aufsicht ähnlich der von zwei sich spiegelnden Halbmonden.

Die mit der weiteren Optimierung dieser Pumpentechnik angestrebten vorteilhaften Eigenschaften erforderten einige relevante Änderungen. So wurde der an dem Drehgelenk (10) des äußeren Drehzylinders (01) befestigte Drehschieberverdränger (09a+b) zweigeteilt derart, dass der eine Teil (09a) an diesem Drehgelenk (10) beweglich aber fest verbunden ist wie bisher. Auch durchgreifen die beiden Teile des Drehschiebers (09a+09b) mittig den inneren Drehzylinder (02a+b). Wird eine solche Pumpe angetrieben über den äußeren Drehzylinder (01), dann nimmt dieser Drehzylinder (01) den Drehschieber (09a+b) und gleichzeitig den inneren Drehzylinder (02a+b) zwangsgeführt mit.

Die beiden Drehschieberteile (09a+09b) können durch die Anlenkung (10) an den äußeren Drehzylinder (01) und durch ihre verschiebliche Lagerung durch den inneren Drehzylinder (02a+b) einerseits ihre während einer Umdrehung sich ständig verändernden Winkelsteltungen zu dem äußeren Drehzylinder (01) fließend ausgleichen und gleichzeitig auch die notwendigen sich laufend ändernden Durchmesserlängen des Drehschiebers (09a+b) in jeder Drehposition sicherstellen. Denn der wiederum zum angelenkten Drehschieberteil (09a) verschieblich gelagerte andere Drehschieberteil (09b) reicht nun immer durch das nach beiden Seiten hin offene Drehschieberlager (11) des inneren Drehzylinders (02a+b) hindurch bis zur gegenüber liegenden inneren Kammerwand (15) des äußeren Drehzylinders (01).

Dieser verschieblich gelagerte zweite Drehschieberteil (09b) muss eine Zwangsführung erhalten, wenn seine Dichtfunktion an der inneren Zylinderwand (15) des äußeren Drehzylinders (01) in jeder Drehposition gewährleistet sein soll.

Dafür wurde eine technische Lösung gefunden, die gleich zwei Vorteile zur Wirkungsgradverbesserung der Pumpe beitragen kann.

So schließt eine in einer Randnut (13) des äußeren Drehzylinders (01) koaxial drehverschieblich gelagerte Zylinderseitenwand (16) die zwischen den beiden Drehzylindern (01+02a+b) liegende Arbeitskammer (12) nach dieser Seite hin ab. Diese drehverschiebliche Zylinderseitenwand (16) hat auf der inneren Seite hin zur Arbeitskammer (12) einen Führungszapfen (17). Dieser Führungszapfen (17) greift in eine Bohrung (18) im verschieblichen Teil (09b) des Drehschiebers (09a+b) und wird so von diesem Drehschieberteil (09b) mitgenommen. Die drehverschiebtiche Zylinderseitenwand (16) wiederum hält den verschieblichen Drehschieberteil (09b) auf diese Weise in jeder Drehposition in einem definierten Abstand zur inneren Zylinderwand (15) (=Arbeitskammerwand) des äußeren Drehzylinders (01).

Auch dreht die auf dem äußeren Drehzylinder (01) gelagerte Zylinderseitenwand (16), geführt von dem verschieblichen Drehschieberteil (09b), so mit dem Drehzylinder (01) drehverschieblich mit. Die Reibung des verschieblichen Drehschieberteils (09b) an der Zylinderwand (16) wird weitgehend auf eine begrenzte Teilfläche dieser mitrotierenden Zylinderwand (16) derart reduziert, wie der Drehschleberteil (09b) durch den inneren Drehzylinder (02a+b) während einer Umdrehung dem äußeren Drehzylinder (01) vor - und dann wieder nachläuft.

Diese hier vorgetragenen Aspekte der Reibarbeit berücksichtigten eine Situation, bei der zur Abdichtung Dichtmaterial eingesetzt wird. Wird die Abdichtung durch Schlitzbreiten gesteuert, ergeben sich entsprechend andere Notwendigkeiten.

Der Antrieb der Pumpe erfolgt über den äußeren Drehzylinder (01). Das ergibt günstigere Übersetzungsverhältnisse im Vergleich zu einem Antrieb über den inneren Drehzylinder (02a+b). Allerdings ließe diese Technik, wie in den früheren Patentschriften beschrieben, auch einen Antrieb über den inneren Drehzylinder zu.

Durch die Bauart des Drehschieberverdrängers (09a+b) wird in der Winkelstellung gemäß Blatt 4/Fig. 7 Eingang und Ausgang gleichzeitig geschlossen. In dieser Stellung ist das größtmögliche Ansaugvolumen pro halber Umdrehung erreicht Dieses Ansaugvolumen wird also in einer ganzen Umdrehung zweimal gefördert. Das Fördervolumen einer ganzen Umdrehung übertriftt somit das Gesamtvolumen der Arbeitskammer deutlich.

### Erzielbare Vorteile

Aus der obigen Beschreibung werden die mit der verbesserten Bauart der Drehzylinderdrehschleberverdrängerpumpe erreichbaren Vorteile nachvollziehbar:
Die hier beschriebene Technik macht es möglich, von den vier Arbeitskammerseitenwänden jeweils drei (14, 15, 16) zusammen mit dem Pumpfluid durch diese Arbeitskammer zu befördern. Anders formuliert: Die Arbeitskammer selbst rotiert mit dem Pumpfluid. Die dabei an den mitrotierenden Seitenwänden noch zu leistende Reibarbeit des Drehschieberverdrängers der Pumpe wird auf ein Minimum reduziert.

Diese drei von vier Wänden der Pumpenkammer (12), das heißt jeweils ein Teil der äu-βeren Mantelfläche (14) des inneren Drehzylinders (02a+b), der inneren Mantelfläche (15) des äußeren Drehzylinders (01) und der drehverschieblichen Drehzylinderseitendecke (16) des Drehzylinders (01), umschließen ständig funktionsdicht, das ist während einer gesamten Umdrehung der Pumpe, das Pumpfluid und die Arbeitskammer (12). Beim Pumpvorgang wird das Pumpfluid von drei festen Seitenwänden umfangen und sehr schonend durch die Kammer quasi "getragen", nicht hindurchgequetscht, wie bei manchen anderen Pumpentechniken.

Die reduzierten Reibflächen bedeuten für abrasive Stoffe enthaltende Fluide weniger Reibung und damit weniger häufige Prozessunterbrechungen durch die Notwendigkeit, abgeriebene verbrauchte Funktionsteile erneuern zu müssen.

Der Drehschieberverdränger (09a+b) muss Wirkungsgrad mindernde Reibverluste jeweils nur an der Rückwand (06) des Pumpengehäuses (03) und einem Teilbereich der drehverschieblichen Zylinderseitenwand (16) (=Arbeitskammerwand) des äußeren Drehzylinders (01) sowie der teils überstrichenen inneren Mantelfläche des äußeren Drehzylinders (01 in Kauf nehmen.

Da die technischen Lösungen der hier beschriebenen Pumpe es auch erlauben, auf eine Antriebswelle durch das Pumpengehäuse bzw. durch die Pumpenkammer zu verzichten, ergeben sich mehr konzeptionelte Gestaltungsmöglichkeiten und größere Spielräume in der Ausformung einzelner Funktionsteile.

So erlaubt das bauliche Konzept dieser Pumpe die berührungsfreie Rotation der funktionalen das Pumfluid berührenden Teile und auch die berührungsfreie Einstellung der rotierenden Teile zu den flachen (06+16) und zylindrischen (14+15) Seitenwänden der Arbeitskammer (12). Die Pumpe ist selbstansaugend und trockenlauffähig.

Die leichten Zugänge von allen Seiten in/an das Innere und Äußere der Pumpe lassen ergänzende technische Ausgestaltungen zu, wie Wärmezu- und -abführung, Abkoppeln der Pumpe vom Produktionskreislauf bei weiter laufender Produktion, Austausch von Ersatzteilen der Pumpe ohne Unterbrechung der Produktion.

Die Pumpe kann robust gebaut werden. Dadurch sind höhere Drucke erzielbar. Auch sollten höhere Drehzahlen möglich sein.

Das Gehäuse lässt sich hermetisch gut abkapseln. Eine magnetische Kupplung lässt sich in Verbindung mit dem äußeren Drehzylinder (01) ebenfalls gut einrichten. Sofern manche Pumpfluide empfindlich auf ein nahes Magnetfeld reagieren, ließe sich mit dieser Technik auch eine magnetische Kupplung in einem notwendigen Abstand zur Pumpenkammer (12) technisch in vertretbarem Rahmen lösen.

### Bildbeschreibung

- Blatt 1: - zeigt zwei Ansichten (Fig. 1 und 3) und eine Schnittzeichnung (Fig. 2) des leeren Pumpengehäuses.
Die Schnittzeichnung gemäß Fig. 2 entspricht jeweils den Schnittlinien SL der Figuren 1 und 3. Dabei verdeutlicht Fig. 1 die Sicht eines Betrachters in das leere Pumpengehäuse, wie in der Schnittzeichnung Fig. 2 dargestellt, gesehen vom Bildrand rechts aus in das Gehäuse.
Der Blick vom Bildrand links auf die Schnittzeichnung gem. Fig. 2 entspricht der rückwärtigen Außenansicht des Gehäuses, wie gezeigt in Fig. 3.
- Blatt 2: - In Fig. 4 sind die Bewegungen der Funktionsteile der Pumpe in der Rotation nachvollziehbar.
Die in der Randnut (13) des äußeren Drehzylinders (01) geführte verschiebliche Zylinderdecke (16) fehlt, um den Blick in das Innere frei zu machen.
- Blatt 3: - Figuren 5 und 6 sowie deren Schnitte Fig. 5a und 6a sind Ausführungsbeispiele der mitrotierenden Arbeitskammerseitenwand, der Zylinderdecke (18) und (16a).
- Blatt 4: - Fig. 7 verdeutlicht die rundum glatten Arbeitskammerwände für eine schonende Förderung des Pumpfluids.
In dieser Drehposition sind Eingang und Ausgang geschlossen. Das größtmögliche Pumpvolumen ist erreicht.
Beim Weiterdrehen öffnet der Ausgang und der Pumpvorgang beginnt neu.
Die Antriebswelle muss nicht durch die Arbeitskammer geführt werden. Der Antrieb erfolgt über die Zylinderdecke 16a mittels mechanischer oder magnatischer Kupplung.

### Bezugszeichenliste

- 01 -: Äußerer Drehzylinder
- 02 -: Innerer Drehzylinder
- 03 -: Pumpengehäuse
- 04 -: Lager des äußeren Drehzylinders 01
- 05 -: Rundflansch des inneren Drehzylinders 02
- 08 -: Rückwand des Pumpengehäuses
- 07 -: Zylindertopf (Lager des Drehzylinders 02)
- 08 -: Dichtlinie
- 09 -: Drehschleberverdränger
09a - Drehschleberteil angelenkt
09b - Drehschieberteil verschieblich
- 10 -: Drehgelank/Gelenkbolzen
- 11 -: Lager im Drehzylinder 02 für Drehschieber 09
- 12 -: Arbeitskammer
- 13 -: Randnut In äußerem Drehzylinder 01
- 14 -: Äußere Mantelfläche des inneren Drehzylinders 02
- 15 -: Innere Manteifläche des äußeren Drehzylinders 01
- 16 -: Verschiebliche Zylinderdecke 18a - Zylinderdecke fixiert auf Drehzylinder 01
- 17 -: Führungszapfen auf Zylinderdecke 16
- 18 -: Bohrung In Drehschieberteil 09b
- 19 -: Rohrteitungsflansch
- 20 -: Kupplungsteil
- 21 -: Eingangskanal
- 22 -: Ausgangskanal
- SL -: Schnittlinie
- → -: Bewegungsrichtung der Pumpenteile
- Fileßrichtung des Pumpfluids

## Patentansprüche

1. Drehzylinderdrehschiebeiverdrängerpumpe mit einem Gehäuse (03) und einem auf einer ersten Ebene gelagerten hohlen äußeren Drehzylinder (01) mit einem ersten Durchmesser sowie einem in und zu diesem äußeren Drehzylinder (01) auf einer zweiten Ebene parallelachsig gelagerten inneren Drehzylinder (02a+b) mit einem zweiten kleineren Durchmesser, mit einer Arbeitskammer (12) zwischen dem äußeren (01) und dem inneren (02a+b) Drehzylinder, mit Eingangs- (21) und Ausgangskanälen (22) in diese Arbeitskammer (12), welcher innere Drehzylinder (02a+b) mit der inneren Zylinderwand (15) des äußeren Drehzylinders (01) zwischen Eingangs- (21) und Ausgangskanal (22) eine Dichtlinie (08) bildet und welcher innere Drehrylinder (02a+b) eine mittig diagonal durchgängige nach zwei Seiten hin offene Lagerung (11) für einen zweigeteilten Drehschieberverdränger (09a+b) ausweist, wobei das erste Drehschieberverdrängerteil (09a) mittels eines Drehgelenks (10) innen an dem äußeren Drehzylinder (01) befestigt ist sowie um dieses Drehgelenk (10) pendelnd in der Lagerung (11) geführt und das zweite Drehschieberverdrängerteil (09b) in jeder Drehposition in einem definierten Abstand zur inneren Zylinderwand (15) des äußeren Drehzylinders (01) gehalten wird; **gekennzeichnet durch** eine koaxial und drehverschieblich zum äußeren Drehzylinder (01) angeordnete Zylinderseitenwand (16), welche Zylinderseitenwand (16) an ihrer Innenseite das zweite Drehschieberverdrängerteil (09b) radial zum inneren Drehzylinder (02a+b) zwangsführt, dabei selbst von diesem Drehschieberverdrängerteil (09b) gedreht wird.

2. Drehzylinderdrehschieberverdrängerpumpe mit Merkmalen des Anspruchs 1, **gekennzeichnet durch** einen zweigeteilten Drehschieberverdränger (09a+b) bestehend aus einem ersten Drehschieberteil (09a) und einem zu diesem ersten Drehschieberteil (09a) wiederum längsverschieblich angeordneten zweiten Drehschieberteil (09b).

3. Drehzylinderdrehschieberverdrängerpumpe mit Merkmalen der Ansprüche 1 - 2, **gekennzeichnet durch** eine koaxial zum äußeren Drehzylinder (01) angeordnete doppelte Zylinderseitenwand (16+16a) in der Funktion einer doppelten Seitenwand der Arbeitskammer (12), deren eine innere Seitenwand/Seitenscheibe (16) drehverschieblich zu dem äußeren Drehzylinder (01) mitrotierend angelegt ist

4. Drehzylinderdrehschieberverdrängerpumpe mit Merkmalen der Ansprüche 1 - 3, **gekennzeichnet durch** eine drehverschieblich mitrotierende innere Seitenwand/- Seitenscheibe (16) der Arbeitskammer (12), vorzugsweise gelagert und geführt in einer Randnut (13) des äußeren Drehzylinders (01) oder anderweitig koaxial zum äußeren Drehzylinder (01) geführt.

5. Drehzylinderdrehschieberverdrängerpumpe mit Merkmalen der Ansprüche 1 - 4, **gekennzeichnet durch** eine koaxial zum äußeren Drehzylinder (01) angeordnete doppelte Zylinderseitenwand (16+16a) in der Funktion einer doppelten Seitenwand der Arbeitskammer (12), deren äußere Seitenwand (16a) auf dem äußeren Drehzylinder (01), einem rotierenden Zylindertopf gleich, fixiert ist.

6. Drehzylinderdrehschieberverdrängerpumpe mit Merkmalen der Ansprüche 1 - 5, **gekennzeichnet durch** eine drehverschiebliche innere Seitenwand/Seitenscheibe (16) der Arbeitskammer (12), welche mit einem Führungszapfen (17) in eine Bohrung (18) des längsverschieblichen Drehschieberteils (09b) greift.

7. Drehzylinderdrehschieberverdrängerpumpe mit Merkmale der Ansprüche 1 - 6, **gekennzeichnet durch** einen längsverschieblichen Drehschieberteil (09b), welcher mit einer Führungstechnik die drehverschiebliche Zylinderdecke (16) zwangsführt.

## Claims

1. Rotary cylinder rotary slide positive displacement pump comprising a housing (03) and a hollow outer rotary cylinder (01) supported on a first plane with a first diameter and an inner rotary cylinder (02a+b) supported on a parallel axis on a second plane in and to this outer rotary cylinder (01) with a second, smaller diameter, with a working chamber (12) between the outer (01) and the inner (02a+b) rotary cylinder, with inlet (21) and outlet ducts (22) into this working chamber (12), that inner rotary cylinder (02a+b) forms a sealing line (08) with the inner cylinder wall (15) of the outer rotary cylinder (01) between the inlet (21) and the outlet duct (22) and that inner rotary cylinder (02a+b) shows a centrally diagonally continuous support (11) open on two sides for a dual rotary slide positive displacement device (09a+b) whereby the first rotary slide positive displacement part (09a) is fastened on the inside to the outer rotary cylinder (01) by means of a hinge (10) and is guided in the support (11) swinging around this hinge (10), and the second rotary slide positive displacement part (09b) is held in each rotating position at a defined distance to the inner cylinder wall (15) of the outer rotary cylinder (01); **characterised by** a cylinder side wall (16) arranged coaxially and rotationally displaceable to the outer rotary cylinder (01), which cylinder side wall (16) on its inner side (16) radially to the inner rotary cylinder (02a+b) force-guides the second rotary slide positive displacement part (09b), while it itself is turned by this rotary slide positive displacement part (09b).

2. Rotary cylinder rotary slide positive displacement pump with features of Claim 1, **characterised by** a dual rotary slide positive displacement device (09a+b) comprising a first rotary slide part (09a) and a second rotary slide part (09b) arranged so as to be longitudinally displaceable in its turn with respect to this first rotary slide part (09a).

3. Rotary cylinder rotary slide positive displacement pump with features of Claims 1 - 2, **characterised by** a double cylinder side wall (16+16a) arranged coaxially to the outer rotary cylinder (01) in the function of a double side wall of the working chamber (12), the inner side wall/side disc (16) of which is designed so as to co-rotate with rotational displacement with respect to the outer rotary cylinder (01).

4. Rotary cylinder rotary slide positive displacement pump with features of Claims 1 - 3, **characterised by** a co-rotating rotationally displaceable inner side wall/side disc (16) of the working chamber (12), preferably supported and guided in a marginal groove (13) of the outer rotating cylinder (01) or guided coaxially to the outer rotating cylinder (01) by some other means.

5. Rotary cylinder rotary slide positive displacement pump with features of Claims 1-4, **characterised by** a double cylinder side wall (16+16a) arranged coaxially to the outer rotary cylinder (01) in the function of a double side wall of the working chamber (12), the outer side wall (16a) of which is fixed to the outer rotary cylinder (01), like a rotating cylinder liner.

6. Rotary cylinder rotary slide positive displacement pump with features of Claims 1-5, **characterised by** a rotationally displaceable inner side wall/side disc (16) of the working chamber (12), which grips with a guiding pin (17) into a bore (18) of the longitudinally displaceable rotary slide part (09b).

7. Rotary cylinder rotary slide positive displacement pump with features of Claims 1-6, **characterised by** a longitudinally displaceable rotary slide part (09b), which force-guides the rotationally displaceable side wall/side disc (16) with a guide device.

## Revendications

1. Pompe volumétrique à tiroir rotatif et à cylindre rotatif, comprenant un carter (03) et un cylindre rotatif extérieur creux (01) logé sur un premier plan, ayant un premier diamètre, ainsi qu'un cylindre rotatif intérieur (02a+b) logé en axe parallèle sur un deuxième plan dans ce cylindre rotatif extérieur (01) et par rapport à ce dernier, ayant un deuxième diamètre plus petit, comprenant une chambre de travail (12) située entre le cylindre rotatif extérieur (01) et le cylindre rotatif intérieur (02a+b), comprenant un canal d'entrée (21) dans la chambre de travail (12) et un canal de sortie (22) hors de cette chambre de travail (12), lequel cylindre rotatif intérieur (02a+b) forme avec la paroi intérieure (15) du cylindre rotatif extérieur (01) une ligne d'étanchéité (08) entre le canal d'entrée (21) et le canal de sortie (22), et lequel cylindre rotatif intérieur (02a+b) présente un logement (11) continu au centre de manière diagonale, ouvert vers deux côtés, pour un déplaceur à tiroir rotatif (09a+b) divisé en deux parties, la première partie (09a) du déplaceur à tiroir rotatif étant fixée à l'intérieur sur le cylindre rotatif extérieur (01) au moyen d'une articulation pivotante (10) et étant guidée dans le logement (11) de manière oscillante autour de cette articulation pivotante (10), et la deuxième partie (09b) du déplaceur à tiroir rotatif étant maintenue dans chaque position de rotation à un écart défini par rapport à la paroi intérieure (15) du cylindre rotatif extérieur (01) ; **caractérisée par** une paroi latérale de cylindre (16) disposée coaxialement et de manière déplaçable par rotation au cylindre rotatif extérieur (01), la paroi latérale de cylindre (16) avec son côté intérieur radialement au cylindre rotatif interieur (02a+b) guide par force la deuxième partie (09b) du déplaceur à tiroir rotatif (02a+b), en étant elle-même tournée par cette partie (09b) du déplaceur à tiroir rotatif.

2. Pompe volumétrique à tiroir rotatif et à cylindre rotatif selon
les caractéristiques de la revendication 1,
**caractérisée par** un déplaceur à tiroir rotatif divisé en deux parties (09a+b), constitué d'une première partie (09a) de déplaceur à tiroir rotatif et d'une deuxième partie (09b) de déplaceur à tiroir rotatif disposée d'autre part de manière déplaçable longitudinalement par rapport à cette première partie (09a) de déplaceur à tiroir rotatif.

3. Pompe volumétrique à tiroir rotatif et à cylindre rotatif selon
les caractéristiques des revendications 1 et 2,
**caractérisée par** une double paroi latérale de cylindre (16 + 16a) disposée coaxialement au cylindre rotatif extérieur (01), ayant la fonction d'une double paroi latérale de la chambre de travail (12), dont la paroi latérale intérieure/un disque latéral intérieur (16) est agencé(e) de manière déplaçable par co-rotation avec le cylindre rotatif extérieur (01).

4. Pompe volumétrique à tiroir rotatif et à cylindre rotatif selon
les caractéristiques des revendications 1 à 3,
**caractérisée par** une paroi latérale intérieure/un disque latéral intérieur (16) de la chambre de travail (12), déplaçable par co-rotation avec le cylindre rotatif extérieur (01), de préférence logé(e) et guidé(e) dans une rainure de bord (13) du cylindre rotatif extérieur (01) ou guidé(e) d'une autre manière coaxialement au cylindre rotatif extérieur (01).

5. Pompe volumétrique à tiroir rotatif et à cylindre rotatif selon
les caractéristiques des revendications 1 à 4,
**caractérisée par** une double paroi latérale de cylindre (16 + 16a) disposée coaxialement au cylindre rotatif extérieur (01), ayant la fonction d'une double paroi latérale de la chambre de travail (12), dont la paroi latérale extérieure (16a) est fixée sur le cylindre rotatif extérieur (01), de manière similaire à un fourreau de cylindre rotative.

6. Pompe volumétrique à tiroir rotatif et à cylindre rotatif selon
les caractéristiques des revendications 1 à 5,
**caractérisée par** une paroi latérale intérieure/un disque latéral intérieur (16) de la chambre de travail (12), déplaçable par rotation, laquelle/lequel a prise dans un alésage (18) de la partie (09b), déplaçable longitudinalement, du déplaceur à tiroir rotatif, au moyen d'un tourillon de guidage (17).

7. Pompe volumétrique à tiroir rotatif et à cylindre rotatif selon
les caractéristiques des revendications 1 à 6,
**caractérisée par** une partie (09b), déplaçable longitudinalement, du déplaceur à tiroir rotatif, laquelle guide de manière forcée la paroi latérale intérieurelle disque latéral intérieur déplaçable par rotation au moyen d'une technique de guidage.
